# EUROPÄISCHE PATENTSCHRIFT

(11) **EP 0 423 487 B1**
(45) Veröffentlichungstag und Bekanntmachung des Hinweises auf die Patenterteilung: **12.06.1996**
(21) Anmeldenummer: 90117621.4
(22) Anmeldetag: 13.09.1990
(51) Int. Cl.: C11D 3/12, C11D 3/37, C11D 17/00, A47L 15/44

(54) **Klarspüler für Geschirrspülmaschinen**
Rinse aid for dishwashing machines
Agent de rinçage pour lave-vaisselle

(30) Priorität: 18.10.1989 DE 3934675
(43) Veröffentlichungstag der Anmeldung: 24.04.1991
(73) Patentinhaber: Joh. A. Benckiser GmbH, D-67059 Ludwigshafen (DE)
(72) Erfinder: Gross, Wolfgang, D-6704 Mutterstadt (DE); Wäschenbach, Guido, D-6800 Mannheim 81 (DE); Golz, Klaus, D-6800 Mannheim 24 (DE)
(74) Vertreter: Grussdorf, Jürgen, Dr.

(56) Entgegenhaltungen:
- EP-A- 0 000 215
- EP-A- 0 009 171
- EP-A- 0 154 421
- EP-A- 0 182 461
- US-A- 3 272 899

## Beschreibung

Gegenszand der vorliegenden Erfindung ist ein neuer Klarspüler für Geschirrspülmaschinen in Form eines in Wasser langsam löslichen Festblocks, welcher keine umweltschädigenden Phosphate enthält.

Moderne Geschirrspülmittel verfügen über ein mehr oder weniger ausgeklügeltes Steuersystem, bei dem neben einer Vorspülung dem Hauptreinigungsgang, bei dem das eigentliche Spülmittel bei höheren Temperaturen zum Einsatz gebracht wird, ein oder mehrere Klarspülgänge nachgeschaltet werden, bevor das gereinigte Geschirr unter Wärmeeinwirkung getrocknet wird. Durch das Klarspülen sollen Reste von Reinigungsmittel, die aus dem Hauptwaschgang noch an dem Geschirr anhaften entfernt werden. Beim Spülen mit Wasser bleiben jedoch Wassertröpfchen auf dem Geschirr zurück, die inbesondere in Gebieten mit hartem Wasser nach dem Trocknen blinde Flecken aus Calzium- und Magnesiumsalzen bilden. Es ist deshalb seit längerem üblich, dem zum Spülen verwendeten letzten Spülwasser einen Klarspüler zuzusetzen, welcher einerseits ein Tensid enthält, welches dafür sorgt, daß das Spülwasser möglichst rückstandsfrei von dem Geschirr ablaufen kann und andererseits Buildersubstanzen enthält, welche Calzium- und Magnesiumionen binden und dadurch eine Ablagerung der entsprechenden Carbonate auf dem Geschirr verhindert bzw. bereits ausgefallene Carbonate wieder in Lösung bringt. Darüber hinaus können diese Klarspüler noch Mittel enthalten, welche nach dem Trocknen dem Geschirr einen Oberflächenglanz verleihen.

Aufgrund ihrer hervorragenden Buildereigenschaften wurden für diesen Zweck in der Vergangenheit praktisch ausschließlich Polyphosphate, insbesondere Tripolyphosphat eingesetzt. Da diese Stoffe der Klarspüllösung nur in sehr geringen Konzentrationen zugesetzt werden müssen, ist es vielfach üblich, nicht über einen komplizierten Steuerungsmechanismus aus entsprechenden Vorratsbehältern flüssige Klarspüler in das Spülwasser zuzufügen, sondern einen Festblock aus Klarspüler und geeigneten Trägerstoffen, welche eine sehr geringe Auflösungsgeschwindigkeit haben, direkt in die Spülkammer der Geschirrspülmaschine einzubringen, wobei diese entweder mit einem gesonderten Korb in der Maschine befestigt werden oder der Festblock in den Besteckkorb der Spülmaschine eingelegt wird. Der Klarspüler wird auf dieser Art nicht nur in die Klarspüllösung selbst, sondern auch in die Haupt- und Vorspülung mit eingebracht, was jedoch nicht stört, da er dort die Reinigungsleistung verbessert. Der geringe Mehraufwand an dem Klarspüler wird daher durch eine entsprechend geringere Menge an notwendigem Hauptspülmittel preislich kompensiert. Durch den Zusatz geeigneter Trägerstoffe wird dabei der Klarspüler so langsam abgegeben, daß ein einzelner Festblock mit beispielsweise einer Kantenlänge von 2,5 cm ausreicht, um mehrere Spülgänge hindurch für ein einwandfreies Klarspülen zu sorgen.

Phosphate in Klarspülern sind jedoch zunehmend unerwünscht. Zum einen trägt trotz der geringen Mengen, die über Klarspülmittel ins Abwasser gelangen Ihr Phosphatgehalt zur Umweltbelastung bei und läuft damit dem allgemeinen Ziel die Phosphatbelastung der Flüsse zu reduzieren entgegen.

Zum anderen hat sich herausgestellt, daß sehr geringe Phosphatmengen in hartem wasser nicht als Builder wirken und die Calziumionen in Lösung halten sondern schwerlösliche Beläge von Calziumphosphat bilden, welche als Schleier auf dem Geschirr abgelagert werden.

Aus der EP-A 0182 461 sind Klarspülmittel in Form von Festblöcken bekannt, welche aus einem in Wasser wenig löslichen Netzmittel, insbes. Polyoxypropylenpolyoxyethylen-Blockpolymerisat, Harnstoff und einem in Wasser schwerlöslichen Zusatzstoff bestehen. Die Auflösungsgeschwindigkeit des Netzmittels wird dabei durch den Harnstoff gefördert und durch den Zusatzstoff gebremst, so daß sie in weiteren Grenzen einstellbar ist. Für kalkreiches Wasser sind solche Builder-freien Mittel ungeeignet.

Aus der EP-A 0154421 sind ähnliche Klarspüler bekannt, die aus Polyethylenglykol, Alkanolamiden, Polyoxyethylalkoholen und Polyoxyethylaminen bestehen, wobei die Zusammensetzung und der Kondensationsgrad es ermöglichen, die Tensidwirkung und die Lösungsgeschwindigkeit einzustellen. Auch diese Produkte sind Builder-frei und in kalkreichem Wasser nicht zu verwenden.

Aus der EP-A 0139330 sind Klarspülmittel bekannt, welche aus einem natürlichen oder künstlich hergestellten Ton, insbesondere vom Hectorit-Typ, einem Netzmittel und Natriumcitrat sowie Isopropylalkohol und Wasser als Lösungsmittel bestehen. Die Mischungen werden in allen beschriebenen Ausführungsformen als Lösung bzw. Suspension dem Spülwasser zugefügt, obwohl auch eine feste Zugabe als Pulver, Tablette, Block oder Granulat erwogen wird. Die Handhabung solcher Stoffe ist daher problematisch.

Es bestand daher die Aufgabe, ein Klarspülmittel in Form eines in Wasser langsam löslichen Festblocks zu entwickeln, welches neben einer guten Klarspülleistung vor allem umweltfreundlich und phosphatfrei ist und auch in kalkreichem Spülwasser verwendbar ist.

Die Lösung dieser Aufgabe wird durch die in den Patentansprüchen gekennzeichneten Merkmale bewirkt.

Die erfindungsgemäßen Klarspüler bestehen aus einem in Wasser langsam löslichen Festblock, welcher 5 - 40, vorzugsweise 10 20 Gew.% Tenside und 3 - 50, vorzugsweise 20 - 40 Gew.% Builder sowie geeignete Trägerstoffe vorzugsweise in einer Menge von 3 - 7 Gew.% und gegebenenfalls bis zu 10 % Farb- und/oder Duftstoffe und/oder chlorabgebende Substanz enthält, wobei als Builder eine phosphatfreie Mischung verwendet wird, welche 30 - 86.1 Gew.% eines Natriumaluminiumsilikats vom Typ Zeolith A und 13.9 - 50 Gew.% eines Polymaleinats mit einem Molekulargewicht von 800 - 10.000 enthält.

Weiterhin können als Builder auch biologisch abbaubare Builder in einer Menge von bis zu 50% enthalten sein, welche aus der Gruppe Zitronensäure, Weinsäure, Äpfelsäure oder Gluconsäure sowie niedermolekulare Polyacrylate ausgewählt sind. Bevorzugt enthält der Klarspüler 5 - 50, insbesondere 15 - 35 Gew.% Polyethylenglykol, 3 - 40, insbesondere 15 - 30 Gew.% Stearinsäureethanolamid und/oder 2 - 20, insbesondere 5 - 15 Gew.% Stearinfettsäureamid. Ferner ist gegebenenfalls ein nichtionisches Tensid, insbesondere ein Fettalkoholalkoxylat enthalten.

Die Klarspüler werden in Form von in Wasser langsam löslichen Festblöcken eingesetzt, welche in üblicher Weise hergestellt werden, indem die Trägerstoffe und Tenside bei Temperaturen bis 60°C miteinander geschmolzen und vermischt werden, wonach die Buildersubstanzen sowie gegebenenfalls sonstige Bestandteile eingerührt werden, die Mischung in Formen gegossen und erstarrt wird.

Es muß überraschend erscheinen, daß Zeolith als Buildersubstanz in einem Klarspüler verwendet werden kann, da eigentlich zu erwarten war, daß statt der Ablagerung von Calziumcarbonaten sich nunmehr Ablagerungen aus Zeolithteilchen auf dem Geschirr Wiederfinden würden. Da für eine weitgehende Bindung der Calzium- und Magnesiumionen an den Builder dieser im Überschuß vorhanden sein muß, ist nämlich die Gefahr, daß der builder selbst als schwerlöslicher Rückstand auf dem blanken Geschirrflächen zurückbleibt, sehr groß.
Überraschenderweise hat sich herausgestellt, daß dies nicht der Fall ist, wenn der Zeolithbuilder mit einem Polymaleinat einer definierten Größenordnung, d. h. einem Molekulargewicht von 800 - 10.000 vermischt und auf das Geschirr als Klarspülbestandteil aufgebracht wird. Es wird angenommen, daß diese Polymeren dafür sorgen, daß die Zeolithteilchen sich nicht auf der Geschirroberfläche festsetzen können sondern mit dem Spülwasser ablaufen.

In beschränkten Umfang kann statt der vorgenannten Zeolithe auch ein anderer biologisch abbaubarer an sich bekannter Builder eingesetzt werden, wobei z. B. komplexbildende Säuren wie Citronensäure, Weinsäure, Äpfelsäure oder Gluconsäure sowie niedermolekulare Polyacrylate eingesetzt werden können.

Um eine gleichmäßige Ablösung des Klarspülers von der Oberfläche des Festblocks zu erreichen, sollte dieser homogen sein, was sich am leichtesten dadurch erreichen läßt, daß man alle Komponenten gemeinsam schmilzt und die Schmelze glasartig erstarren läßt, d. h. ohne daß die Komponenten in größeren Bereichen kristallisieren was zu Riß- und Spaltenbildung führen könnte. Aus diesem Grunde werden leicht schmelzbare wasserlösliche Trägerstoffe, wie die bei Raumtemperatur festen Polyetylenglycole,als Trägerstoffe bevorzugt. Um die Wasserlöslichkeit und damit die Ablösungsgeschwindigkeit zu steuern, werden diesem Trägerstoff noch andere Produkte wie Stearinsäure, Ethanolamid und/oder Stearinsäureamid zugefügt.

Die verwendeten Tenside müssen möglichst schaumarm sein, um ein klares Abfließen der Spüllösung zu ermöglichen. Prinzipiell können sowohl kationische als auch anionische als auch nichtionogene Tenside verwendet werden. Besonders bevorzugt werden nichtionogene Tenside wegen ihrer guten Abbaubarkeit, insbesondere Fettalkoholalkoxilate.

Die erfindungsgemäßen Produkte können darüberhinaus noch in geringem Maße bis zu 10 Gew.% Farbstoffe oder Parfüms enthalten, um die Produkte für den Verbraucher attraktiver zu gestalten. An sonstigen Zusätzen sind beispielsweise chlorfreisetzende Mittel wie Natriumdichlorisozyanat welche eine zusätzliche Sterilisierung des Geschirrs bewirken können, Elektrolytsalze wie Natriumsulfat oder Natriumchlorid, die die Löslichkeit beeinflussen oder andere für diesen Zweck bekannte Zusätze zu nennen, welche in geringer Menge ebenfalls In dem erfindungsgemäßen Klarspülern enthalten sein können.

In der folgenden Tabelle 1 ist die Zusammensetzung handelsüblicher, phosphathaltiger und sulfathaltiger Klarspüler sowie die Zusammensetzung mehrerer erfindungsgemäßer Klarspüler angegeben.

Die einzelnen Klarspülsteine haben ein Gewicht von 45 - 48g und enthalten zusätzlich zu den in der Tabelle angegebenen Stoffen noch Spuren eines Farbstoffs (YellowDye) sowie 1 % Zitronenparfüm. Leistung und Abbaugeschwindigkeit entsprechen den Mittelwerten gemäß den Versuchen in Tabelle 2 und 3.

Tabelle 2 enthält die Trocknungsleistung der untersuchten Klarspüler gem. Tab. 1 in einer Geschirrspülmaschine gegenüber Porzellan, Glas oder Besteck.

Verwendet wurde eine Geschirrspülmaschine der Fa. Bosch ( S 710) und 40 g eines Standartspülmittels ( S 44) bei einer Spültemperatur von 65 °C und einer Wasserhärte von 18 Deutschen Härtegraden.

Das Geschirr wurde nach der Hackfleischmethode werunreinigt. Die Auswertung erfolgte visuell, wobei 50 Porzellanteile, 10 Glasteile und 40 Besteckteile pro Versuch beurteilt wurden. Die Bewertung erfolgte nach folgendem Schema:$\text{2 = ohne Tropfen}$$\text{1 = 1 - 2 Tropfen oder 1 Tropfenlaufspur}$$\text{0 = mehr als 2 Tropfen}$

zusätzlich wurde ausgewertet, ob die Teile einen Belag aufweisen und die prozentuale Trocknung bestimmt.

Tabelle 3 zeigt die Auflösungsgeschwindigkeit dieser Festkörper in den Spülgängen.
Die Auflösungsgeschwindigkeit wurde in 10 aufeinanderfolgenden Spülcyclen in einer Kenmore-Maschine der Fa. Sears, USA bestimmt. Das Normal-Waschprogramm wurde verwendet und 60 g S 44 Reiniger pro Waschgang zugegeben. Die Wasserhärte betrug 18 ° D. H. Die in der Tabelle angegebenen Werte stellen Mittelwerte aus 3 bzw. 5 Spülsteinen dar. Die Steine wurden im oberen Spülkorb angeordnet und ihre Position nach jedem Spülgang gewechselt.

**Tabelle 1**

| **Rezepturen von Klarspülsteinen** | | | | | | | | | | |
|---|---|---|---|---|---|---|---|---|---|---|
| Vergleich | | | | | erfindungsgemäß | | | | | |
| | % | % | % | % | % | % | % | % | % | % |
| Rohstoffe/Rezept Nr. | (1) | (7) | (11) | (14) | (12) | (13) | (17) | (18) | (19) | (20) |
| Tensid ¹ | 10 | 13 | 13 | 18 | 13 | 18 | 18 | 18 | 18 | 18 |
| Tripolyphosphat | 32,2 | 35 | | | | | | | | |
| Na-Sulfat | | | 32 | 30,9 | 15,6 | 15,8 | 10,9 | | 20,9 | 20,9 |
| Na-Al-Silikat | | | | | 16 | 15 | 20 | 30,9 | 20 | 20 |
| Polymaleinat (Sokalan PM 10) | | | 5 | 5 | 5 | 5 | 5 | 5 | 5 | 5 |
| Polyethylenglycol | 27 | 19,4 | 19,4 | 20 | 19,4 | 20 | 20 | 20 | 20 | 10 |
| PE-053 | 3,0 | 2,4 | | | | | | | | |
| Stearin-Fett-Amid | 7,0 | 5,5 | 5,5 | | 5,5 | | | | | |
| Stearinsäure-mono-ethanolamid | 20,7 | 24,3 | 24,3 | 25 | 24,3 | 25 | 25 | 25 | 15 | 25 |
| Monoethanolamin | 0,1 | 0,1 | 0,1 | | 0,1 | 0,1 | | | | |
| Leistung | 67,9 | 22,0 | 78,9 | 77,5 | 76,9 | 87,2 | 67,7 | 93,7 | 93,5 | 50,8 |
| | /5 | /9 | /4 | /3 | /4 | /3 | /3 | /5 | /4 | /3 |
| Abbau | 48,1 | 61,0 | 24,0 | 23,1 | 27,9 | 39,0 | 20,3 | 33,2 | 85,6 | 21,2 |
| Belag | + | +/- | - | - | - | +/- | +/- | - | +/- | - |

| | | | | | | | | | | |
|---|---|---|---|---|---|---|---|---|---|---|
| 1= (Fettalkoholalkoxylat, z.B. Plurafac RA 30) | | | | | | | | | | |

Erläuterung: + = Belag +/- = schwacher Belag - = kein Belag

## Patentansprüche

1. Klarspüler für Geschirrspülmaschinen in Form eines in Wasser langsam löslichen Festblocks, welcher
5 - 40 Gew.% Tenside und
3 - 50 Gew.% Builder
sowie geeignete Trägerstoffe und gegebenenfalls bis zu 10 Gew. % Farb- und/oder Duftstoffe und/oder eine chlorabgebende Substanz enthält, **dadurch gekennzeichnet**, daß als Builder eine phosphatfreie Mischung verwendet wird, welche 30 - 86.1 Gew.% eines Natriumaluminiumsilikats vom Typ Zeolith A und 13.9 - 50 Gew.% eines Polymaleinats mit einem Molekulargewicht von 800 - 10.000 enthält.

2. Klarspüler nach Anspruch 1, **dadurch gekennzeichnet**, daß zusätzlich ein biologisch abbaubarer Builder in einer Menge von bis zu 50 % enthalten ist, der aus der Gruppe Zitronensäure, Weinsäure, Äpfelsäure oder Gluconsäure sowie niedermolekulare Polyacrylate ausgewählt ist.

3. Klarspüler nach Ansprüchen 1 - 2, **dadurch gekennzeichnet**, daß in der Mischung 5 - 50 Gew.% Polyethylenglykol, 3 - 40 Gew.% Stearinsäureethanolamid und/oder 2 - 20 Gew.% Stearinfettsäureamid enthalten sind.

4. Klarspüler gemäß einem der Ansprüche 1 - 3, **dadurch gekennzeichnet**, daß die Mischung 15 - 35 Gew.% Polyethylenglykol, 15 - 30 Gew.% Stearinsäureethanolamid und/oder 5 - 15 Gew.% Stearinfettsäureamid enthält.

5. Klarspüler gemäß einem der Ansprüche 1 - 4, **dadurch gekennzeichnet**, daß als Tensid ein nichtionisches Tensid, insbesondere ein Fettalkoholalkoxylat verwendet wird.

6. Klarspüler gemäß einem der Ansprüche 1 - 3, **dadurch gekennzeichnet,** daß in der Mischung 10 - 20 Gew.% Tenside und 20 - 40 Gew.% Builder enthalten sind.

7. Klarspüler nach einem der Ansprüche 1 - 6 , **dadurch gekennzeichnet**, daß 3 - 7 Gew.% Trägerstoffe enthalten sind.

8. Verfahren zur Herstellung von Klarspülern gemäß einem der Ansprüche 1 - 7, **dadurch gekennzeichnet**, daß die Trägerstoffe und Tenside bei Temperaturen bis 60°C miteinander geschmolzen und vermischt werden, wonach die Buildersubstanzen sowie gegebenenfalls sonstige Bestandteile eingerührt werden, die Mischung in Formen gegossen und erstarrt wird.

## Claims

1. Rinsing agent for dish washing machines in the form of a solid block slowly soluble in water which contains
5 - 40 wt.% of tensides and
3 - 50 wt.% of builder,
as well as suitable carrier materials and possibly up to 10 wt.% of colouring and/or scent materials and/or a chlorine-yielding substance, characterised in that, as builder, a phosphate-free mixture is used which contains 30 - 86.1 wt.% of a sodium aluminium silicate of the type zeolite A and 13.9 - 50 wt.% of a polymaleinate with a molecular weight of 800 - 10,000.

2. Rinsing agent according to claim 1, characterised in that there is additionally contained a biologically decomposable builder in an amount of up to 50% which is selected from the group citric acid, tartaric acid, malic acid or gluconic acid, as well as low molecular polyacrylates.

3. Rinsing agent according to claims 1-2, characterised in that in the mixture are contained 5 - 50 wt.% of polyethylene glycol, 3 - 40 wt.% of stearic acid ethanolamide and/or 2 - 20 wt.% of stearin fatty acid amide.

4. Rinsing agent according to one of claims 1 - 3, characterised in that the mixture contains 15 - 35 wt.% of polyethylene glycol, 15 - 30 wt.% of stearic acid ethanolamide and/or 5 - 15 wt.% of stearin fatty acid amide.

5. Rinsing agent according to one of claims 1 - 4, characterised in that, as tenside, there is used a non-ionic tenside, especially a fatty alcohol alkoxylate.

6. Rinsing agent according to one of claims 1 - 3, characterised in that in the mixture there are contained 10 - 20 wt.% of tensides and 20 - 40 wt.% of builder.

7. Rinsing agent according to one of claims 1 - 6, characterised in that 3 - 7 wt.% of carrier materials are contained.

8. Process for the production of rinsing agents according to one of claims 1 - 7, characterised in that the carrier materials and tensides are melted and mixed with one another at temperatures of up to 60°C, whereafter the builder substances, as well as possibly other components, are stirred in, the mixture poured into moulds and solidified.

## Revendications

1. Agent de rinçage pour des lave-vaisselle sous la forme d'un bloc solide qui se dissout lentement dans l'eau, qui contient
de 5 à 40% en poids d'agent tensioactif et
de 3 à 50% en poids d'adjuvant,
ainsi que des substances de support appropriées et éventuellement, à concurrence de 10% en poids, des colorants et/ou des matières odoriférantes et/ou une substance cédant du chlore, caractérisé en ce que, comme adjuvant, on utilise un mélange exempt de phosphates, qui contient de 30 à 86,1% en poids d'un silicate de sodium-aluminium du type de la zéolithe A et de 13,9 à 50% en poids d'un polymaléinate possédant un poids moléculaire de 800 à 10.000.

2. Agent de rinçage selon la revendication 1, caractérisé en ce qu'il contient, en outre, un adjuvant biodégradable en une quantité allant jusqu'à 50%, qui est choisi parmi le groupe comprenant l'acide citrique, l'acide tartrique, l'acide malique ou l'acide gluconique, ainsi que des polyacrylates à bas poids moléculaires.

3. Agent de rinçage selon les revendications 1 et 2, caractérisé en ce que le mélange contient de 5 à 50% en poids de polyéthylèneglycol, de 3 à 40% en poids d'éthanolamide d'acide stéarique et/ou de 2 à 20% en poids d'amide d'acide gras stéarique.

4. Agent de rinçage selon l'une quelconque des revendications 1 à 3, caractérisé en ce que le mélange contient de 15 à 35% en poids de polyéthylèneglycol, de 15 à 30% en poids d'éthanolamide d'acide stéarique et/ou de 5 à 15% en poids d'amide d'acide gras stéarique.

5. Agent de rinçage selon l'une quelconque des revendications 1 à 4, caractérisé en ce qu'on utilise, comme agent tensioactif, un agent tensioactif non ionique, en particulier un alcoxylate d'alcool gras.

6. Agent de rinçage selon l'une quelconque des revendications 1 à 3, caractérisé en ce que le mélange contient de 10 à 20% en poids d'agent tensioactif et de 20 à 40% en poids d'adjuvant.

7. Agent de rinçage selon l'une quelconque des revendications 1 à 6, caractérisé en ce qu'il contient de 3 à 7% en poids de substances de support.

8. Procédé pour la préparation d'agents de rinçage selon l'une quelconque des revendications 1 à 7, caractérisé en ce qu'on fond l'un avec l'autre les substances de support et les agents tensioactifs à des températures allant jusqu'à 60°C et on les mélange; après quoi, tout en remuant, on introduit les substances d'adjuvants et éventuellement d'autres constituants, on verse le mélange dans des moules et on le rigidifie.
